# EUROPÄISCHE PATENTSCHRIFT

(11) **EP 3 192 927 B1**
(45) Veröffentlichungstag und Bekanntmachung des Hinweises auf die Patenterteilung: **24.04.2019**
(21) Anmeldenummer: 16151036.7
(22) Anmeldetag: 13.01.2016
(51) Int. Cl.: E02D 5/38, E02D 5/66, E02D 3/08

(54) **VORRICHTUNG UND VERFAHREN ZUM ERSTELLEN EINER FÜLLGUTSÄULE**
DEVICE AND METHOD FOR PRODUCING A FILLING COLUMN
DISPOSITIF ET PROCEDE DE FABRICATION D'UNE COLONNE DE REMPLISSAGE

(43) Veröffentlichungstag der Anmeldung: 19.07.2017
(73) Patentinhaber: BAUER Spezialtiefbau GmbH, 86529 Schrobenhausen (DE)
(72) Erfinder: Friedrich, Axel, 04720 Döbeln (DE)
(74) Vertreter: Wunderlich & Heim Patentanwälte Partnerschaftsgesellschaft mbB

(56) Entgegenhaltungen:
- GB-A- 2 311 083

## Beschreibung

Die Erfindung betrifft eine Vorrichtung zum Erstellen einer Füllgutsäule aus einem Füllmaterial im Boden, mit einem Verdrängerrohr, welches eine untere Austrittsöffnung zum Austreten des Füllmateriales aufweist, und einer Verschlusseinrichtung, welche an der Austrittsöffnung angeordnet ist und zwei Verschlussklappen aufweist, welche an einem gemeinsamen Quersteg verschwenkbar zwischen einer Verschlussposition und einer Öffnungsposition angelenkt sind, gemäß dem Oberbegriff des Anspruchs 1.

Die Erfindung betrifft weiterhin ein Verfahren zum Herstellen einer Füllgutsäule aus einem Füllmaterial im Boden, bei dem in den Boden ein Verdrängerrohr mit einer Verschlusseinrichtung mit zwei Verschlussklappen eingebracht wird, welches sich beim Einbringen in eine Verschlussposition befinden und bei Erreichen einer Endtiefe die Verschlussklappen von der Verschlussposition in eine Öffnungsposition verschwenkt werden, wobei durch eine Austrittsöffnung Füllmaterial zum Bilden der Füllgutsäule in den Boden eingebracht wird, gemäß dem Oberbegriff des Anspruchs 10.

Aus der DE 103 10 727 B4 gehen ein Füllrohr und ein Verfahren zum Erstellen einer Füllgutsäule im Boden hervor. Das Füllrohr wird in einen weichen, verdrängbaren Boden eingetrieben. Über das Füllrohr können beispielsweise Beton, Kalk, Kies, Sand, Schotter oder Trockenmörtel in den Boden eingebracht werden. Dabei werden im Wesentlichen vertikale Füllgutsäulen hergestellt, durch welche der Baugrund stabilisiert und ertüchtigt wird. Diese Säulen erstrecken sich üblicherweise auf eine tragfähige Bodenschicht, welche höhere Vertikalkräfte aufnehmen kann. Die Füllgutsäulen können für eine Bauwerksgründung eingesetzt werden.

Das bekannte Füllrohr weist an seiner Unterseite eine Verschlusseinrichtung mit Verschlussklappen auf. Beim Eintreiben des Füllrohres ist durch die Verschlusseinrichtung die untere Austrittsöffnung für das Füllgut verschlossen. Beim Ziehen des Füllrohres wird die Verschlusseinrichtung aufgeklappt, so dass das Füllgut durch die Austrittsöffnung in den erstellten Hohlraum in den Boden eintreten kann, wobei die Füllgutsäule gebildet wird. Mit diesem bekannten Füllrohr können Füllgutsäulen effizient erstellt werden.

Bei diesem bekannten Füllrohr sind die Verschlussklappen seitlich an dem Rohrgrundkörper schwenkbar angelenkt. Dabei stehen die Schwenkgelenke seitlich über den Außenumfang vor, was insbesondere bei härteren Böden nachteilig ist. So bedingen radial vorstehende Schwenkgelenke höhere Kräfte zum Eintreiben des Füllrohres in den Boden und führen zudem zu einem verstärkten Verschleiß der Gelenke. Auch ist die Anlenkung am zylindrischen Grundkörper fertigungstechnisch aufwändig und führt zu einer komplexen Formgebung der Verschlussklappen.

Aus der gattungsgemäßen DE 1 863 183 U1 ist ein Füllrohr mit einer vereinfachten Verschlussklappeneinrichtung bekannt. Hierzu erstreckt sich am unteren Ende des Füllrohres radial durch die Mitte eine Schwenkachse, an welcher zwei Verschlussklappen angelenkt sind. Die Verschlussklappen erstrecken sich von der mittigen Schwenkachse zum Rohrgrundkörper und stützen sich auf diesen ab. Von einer horizontalen Verschlussposition können die Verschlussklappen in eine nach unten gerichtete Öffnungsposition verschwenkt werden.

Eine vergleichbare Vorrichtung zum Erstellen einer Füllgutsäule im Boden geht aus der DE 199 42 016 B4 hervor. Für ein verbessertes Öffnen der Verschlussklappen sind diese in der Verschlussposition von der mittigen Schwenkachse schräg nach unten gerichtet.

Der Aufbau dieser Füllrohre mit einer mittigen Schwenkachse ist zwar gegenüber einer seitlichen Anlenkung vereinfacht. Allerdings ist bei diesen bekannten Füllrohren ein relativ hoher Kraftaufwand notwendig, um das Füllrohr in den Boden einzutreiben. Zudem sind die bekannten Verschlussklappenanordnungen einem erhöhten Verschleiß ausgesetzt. Die GB 2311083 A offenbart eine Vorrichtung und ein Verfahren zum Erstellen einer Füllgutsäule aus einem Füllmaterial im Boden gemäß den Oberbegriffen der Ansprüche 1 und 9.

Der Erfindung liegt die **Aufgabe** zugrunde, eine Vorrichtung und ein Verfahren anzugeben, mit welchen eine Füllgutsäule im Boden bei einem einfachen Aufbau der Vorrichtung effizient hergestellt werden können.

Die Aufgabe wird zum einen durch eine Vorrichtung mit den Merkmalen des Anspruchs 1 und zum anderen mit einem Verfahren mit den Merkmalen des Anspruchs 9 gelöst. Bevorzugte Ausführungsformen der Erfindung sind in den jeweils abhängigen Ansprüchen angegeben.

Basierend auf dem Grundprinzip der mittigen Anlenkung der Verschlussklappen, sind diese spitzen- oder pfeilförmig anzuordnen. Dabei befindet sich die Schwenkachse im eigentlichen Spitzenbereich, also am unteren Ende des Verdrängerrohres. Von der mittigen Schwenkachse aus erstrecken sich die beiden Verschlussklappen schräg nach oben. Es wird so eine Pfahlspitze mit einer quer verlaufenden Schneidkante erstellt.

Aufgrund dieser Spitze oder Verjüngung ist die Vorrichtung mit verringerten Kräften in den Boden einbringbar. Gegenüber einer horizontalen Anordnung der Verschlussklappen wird auch eine erhebliche Verschleißreduzierung erreicht. Zudem können die Verschlussklappen als einfache Plattenelemente ausgebildet werden.

Die Erfindung beruht dabei auch auf der Erkenntnis, dass trotz dieser Verschlussklappenanordnung in der Verschlussposition ein weiterhin gutes Öffnen der Verschlussklappen ermöglicht ist, auch wenn sich diese beim nach-unten-Schwenken über den Außenumfang des Verdrängerrohres hinaus erstrecken. Bei den üblichen relativ weichen Böden, bei welchen diese Verdrängervorrichtungen zum Einsatz kommen, ist der Druck des Füllgutes ausreichend, ein Verschwenken der Verschlussklappen nach unten durch den Boden zu bewirken. Gegebenenfalls kann ein Aufschwenken der Verschlussposition in die Öffnungsposition durch ein nach-oben-Ziehen des Verdrängerrohres unterstützt werden.

Ein besonders gutes nach-unten-Schwenken der Verschlussklappen wird erfindungsgemäß dadurch erreicht, dass die Verschlussklappen jeweils ein freies Ende aufweisen, welches radial gegenüber einem Außenumfang des Verdrängerrohres vorspringt. Bei einem nach-oben-Ziehen der Vorrichtung können sich so die Verschlussklappen im umgebenden Boden verhaken und durch die Ziehbewegung und das im Verdrängerrohr anstehende Füllmaterial werden die Verschlussklappen aus der nach oben gerichteten Verschlussposition in die Öffnungsposition verschwenkt. In der Öffnungsposition sind die Verschlussklappen nach unten gerichtet und zumindest soweit eingeklappt, dass gegenüber der umgebenden Bodenwand ein Freiraum zum Durchgang des Füllmateriales in das Verdrängerloch im Boden freigegeben ist.

Grundsätzlich können die Verschlussklappen beliebig geformt sein, insbesondere einen bogenförmigen Querschnitt zum Bilden einer zumindest teilweisen konusförmigen Spitze. Eine bevorzugte Ausführungsform besteht nach der Erfindung jedoch darin, dass die Verschlussklappen als etwa halbkreisförmige Platten ausgebildet sind. Die Verschlussklappen können so in effizienter Weise aus einem Blech mit einer geeigneten Stärke, etwa mittels eines Brennschneiders, erstellt werden.

Gemäß einer weiteren Ausführungsvariante der Erfindung ist es bevorzugt, dass die Verschlussklappen jeweils mindestens ein Ringlager aufweisen, durch welche sich eine zylindrische Schwenkachse des Querstegs erstreckt. Die Ringlager können dabei vorzugsweise zwei schmale Ringe oder eine oder mehrere Lagerhülsen aufweisen, welche an den Plattengrundkörpern der Verschlussklappen angeschweißt sind. Zum Bilden eines Schwenklagers erstreckt sich durch das Ringlager passend eine zylindrische Schwenkachse des Querstegs.

Eine vorteilhafte Weiterbildung der Erfindung ergibt sich dadurch, dass der Quersteg mindestens eine Strebe aufweist, die gegenüber der Schwenkachse axial versetzt ist. Die Stützstrebe kann dabei axial nach oben versetzt sein, so dass sie beim Einbringen in den Boden die untenliegende Schwenkachse abstützt und so eine Stützstrebe bildet. Alternativ oder ergänzend kann die Strebe axial unterhalb der Schwenkachse angeordnet sein, so dass hierdurch die Schwenkachse und die Ringlager der Verschlussklappen beim Einbringen in den Boden geschützt und vor Verschleiß geschont werden. Bei dieser Anordnung kann das untere Ende der Strebe nach unten verjüngend ausgebildet sein, um einen Eindringwiderstand in den Boden weiter zu reduzieren. Die Strebe kann auch als ein Anschlag zum Begrenzen der Bewegung der Verschlussklappen dienen.

Gemäß einer weiteren Ausführungsform der Erfindung ist es bevorzugt, dass sich die Verschlussklappen in der Öffnungsposition nach unten erstrecken. Vorzugsweise wird dabei ein Durchgang zwischen den Verschlussklappen und der Wand des Verdängerloches für den Durchgang des Füllmaterials freigegeben.

Für ein effizientes Erstellen einer Füllgutsäule im Boden ist es nach einer Ausführungsvariante der Erfindung vorteilhaft, dass am oberen Ende des Verdrängerrohres eine Einfülleinrichtung für das Füllmaterial vorgesehen ist. Die Einfülleinrichtung kann insbesondere ein trichterförmiges Element sein. Über dieses kann beim Ziehen des Verdrängerrohres über eine Zuführeinrichtung beständig Füllmaterial im Verdrängerrohr und damit der zu erstellenden Füllgutsäule zugeführt werden. Dabei kann die Einfülleinrichtung auch so groß ausgestaltet sein, dass diese als ein Speicher für das einzubringende Füllgutmaterial insgesamt dient. Über einen trichterförmigen Bereich kann so das Füllmaterial zuverlässig aus einem Speicherbereich in das Verdrängerrohr geleitet werden.

Die Erfindung umfasst weiterhin eine Baumaschine mit einem Trägergerät mit einem im Wesentlichen vertikalen Mast, welcher dadurch gekennzeichnet ist, dass entlang dem Mast die zuvor beschriebene erfindungsgemäße Vorrichtung zum Erstellen einer Füllgutsäule verschiebbar gelagert ist. Das Trägergerät ist dabei ein übliches Trägergerät, welches vorzugsweise ein Raupenfahrwerk als Unterwagen aufweist, auf welchem drehbar ein Oberwagen mit dem Mast gelagert ist.

Nach einer Weiterbildung der Erfindung ist es bevorzugt, dass ein Rüttler oder eine Ramme zum Einbringen des Verdrängerrohres vorgesehen ist. Ein Rüttler weist dabei einen sogenannten Vibrationsbär mit rotierenden Unwuchtmassen auf, so dass das Verdrängerrohr mittels Schwingungen in den Boden einbringbar ist. Bei einer Ramme, welche insbesondere ein Dieselhammer sein kann, wird mittels schlagender Kraftaufbringung das Verdrängerrohr in den Boden eingetrieben. Grundsätzlich können jedoch auch andere Arten des verdrängenden Einbringens des Verdrängerrohres in den Boden eingesetzt werden.

Mit diesem Verfahren wird die eingangs genannte Aufgabe erfindungsgemäß durch die Verwendung der zuvor beschriebenen erfindungsgemäßen Vorrichtung oder der zuvor beschriebenen Baumaschine gelöst.

Erfindungsgemäß ist es vorgesehen, dass die Verschlussklappen jeweils ein freies Ende aufweisen, welches in der Verschlussposition radial gegenüber einem Außenumfang des Verdrängerrohrs vorspringt, und dass durch ein nach-oben-Ziehen des Verdrängerrohrs die Verschlussklappen von der Verschlussposition in die Öffnungsposition geschwenkt werden. Mit dem erfindungsgemäßen Verfahren kann eine zuverlässige Öffnung der Verschlusseinrichtung erzielt werden. Hierdurch können Füllgutsäulen im Boden nach der Erfindung besonders zuverlässig und effizient erstellt werden. Die nach der Erfindung erstellten Füllgutsäulen können zur Baugrundertüchtigung oder zur Gründung eines Bauwerks vorgesehen sein.

Die Erfindung wird nachfolgend anhand eines bevorzugten Ausführungsbeispiels weiter beschrieben, welches in den beigefügten Zeichnungen schematisch dargestellt ist. In den Zeichnungen zeigen:
- Fig. 1 :: eine Querschnittsansicht eines unteren Bereiches einer erfindungsgemäßen Vorrichtung; und
- Fig. 2 :: eine geschnittene Seitenansicht der Vorrichtung von Fig. 1.

Eine erfindungsgemäße Vorrichtung 10 zum Erstellen einer Füllgutsäule im Boden weist ein nur teilweise dargestelltes Verdrängerrohr 12 auf. An einer unteren Austrittsöffnung des Verdrängerrohres 12 ist eine Verschlusseinrichtung 20 angeordnet. Die Verschlusseinrichtung 20 weist zwei etwa halbkreisförmig gestaltete Verschlussklappen 22 auf, welche mit Lagerringen 24 verschweißt sind. Mit den Lagerringen 24 sind die Verschlussklappen 22 jeweils an einer zylindrischen Schwenkachse 42 eines Querstegs 40 klappbar angelenkt. Der Quersteg 40 mit der Schwenkachse 42 erstreckt sich mittig und radial quer am unteren Ende des Verdrängerrohres 12.

In Fig. 1 ist die Verschlusseinrichtung 20 in der Verschlussposition dargestellt, in welcher die beiden Verschlussklappen 22 sich schräg nach oben erstrecken und am unteren Rand des Verdrängerrohres 12 anliegen. Die beiden Verschlussklappen 22 weisen einen Winkel von etwa 90° zueinander auf und besitzen dabei eine Länge, mit der sich die Verschlussklappen 22 über den Außenumfang des Verdrängerrohrs 12 radial nach außen erstrecken. Die jeweiligen freien Enden 23 der Verschlussklappen 22 stehen widerhakenartig nach oben vor. In dieser dargestellten Verschlussposition bilden die pfeilförmig angestellten Verschlussklappen 22 mit dem unten angeordneten Quersteg 40 eine sich nach unten verjüngende Verdrängerspitze 30. Diese erlaubt ein leichteres Einbringen in den zu verdrängenden Boden.

In Fig. 1 ist weiterhin durch eine Strichpunktlinie eine Zwischenposition der Verschlussklappen 22 dargestellt, bei welcher die Verschlussklappen 22 durch von oben durch das Verdrängerrohr 12 nachdrängendes Füllmaterial und durch eine Ziehbewegung des Verdrängerrohrs 12 nach oben in eine Öffnungsposition nach unten geklappt werden. Die Öffnungsposition ist in Fig. 1 nur schematisch mit einer einzelnen Strichpunktlinie angedeutet.

In Fig. 2 ist die Öffnungsposition mit schräg nach unten geklappten Verschlussklappen 22 dargestellt. Die Verschlussklappen 22 werden dabei in ihrer unteren konusförmigen Öffnungsposition durch zwei seitliche untere Streben 46 begrenzt, welche als ein unterer Anschlag dienen. In dieser Öffnungsposition kann Füllmaterial aus dem Verdrängerrohr 12 über die Austrittsöffnung 14 beim Rückziehen der Vorrichtung 10 aus einer Verdrängerbohrung in diese eingeleitet werden.

Zur Versteifung der Schwenkachse 42 weist der Quersteg 40 in der dargestellten Ausführungsform eine plattenförmige obere Strebe 44 auf. Die plattenförmige obere Strebe 44 ist im Bereich der Ringlager 24 mit Ausnehmungen 45 versehen, wobei Zwischenstege an der Schwenkachse 42 anliegen und diese gegen eine Ausbiegung nach oben versteifen.

## Patentansprüche

1. Vorrichtung zum Herstellen einer Füllgutsäule aus einem Füllmaterial im Boden, mit
- einem Verdrängerrohr (12), welches eine untere Austrittsöffnung (14) zum Austreten des Füllmaterials aufweist, und
- einer Verschlusseinrichtung (20), welche an der Austrittsöffnung (14) angeordnet ist und zwei Verschlussklappen (22) aufweist, welche an einem gemeinsamen Quersteg (40) verschwenkbar zwischen einer Verschlussposition und einer Öffnungsposition angelenkt sind,
- wobei das untere Ende des Verdrängerrohres (12) mit der Verschlusseinrichtung (20) als eine sich nach unten verjüngende Verdrängerspitze (30) ausgebildet ist,
- wobei der Quersteg (40) in einem unteren spitzen Bereich der Verdrängerspitze (30) angeordnet ist und sich mittig und quer in dem Verdrängerrohr (12) erstreckt und
- wobei sich die Verschlussklappen (22) in der Verschlussposition zum Bilden der Verdrängerspitze (30) vom Quersteg (40) schräg nach oben erstrecken,
**dadurch gekennzeichnet,**
**dass** die Verschlussklappen (22) jeweils ein freies Ende (23) aufweisen, welches in der nach oben gerichteten Verschlussposition radial gegenüber einem Außenumfang des Verdrängerrohres (12) vorspringt.

2. Vorrichtung nach Anspruch 1,
**dadurch gekennzeichnet,**
**dass** die Verschlussklappen (22) als etwa halbkreisförmige Platten ausgebildet sind.

3. Vorrichtung nach einem der Ansprüche 1 bis 2,
**dadurch gekennzeichnet,**
**dass** die Verschlussklappen (22) jeweils mindestens ein Ringlager (24) aufweisen, durch welche sich eine zylindrische Schwenkachse (42) des Querstegs (40) erstreckt.

4. Vorrichtung nach Anspruch 3,
**dadurch gekennzeichnet,**
**dass** der Quersteg (40) mindestens eine Strebe (44, 46) aufweist, welche gegenüber der Schwenkachse (42) axial versetzt ist.

5. Vorrichtung nach einem der Ansprüche 1 bis 4,
**dadurch gekennzeichnet,**
**dass** sich die Verschlussklappen (22) in der Öffnungsposition nach unten strecken.

6. Vorrichtung nach einem der Ansprüche 1 bis 5,
**dadurch gekennzeichnet,**
**dass** am oberen Ende des Verdrängerrohres (12) eine Einfülleinrichtung für das Füllmaterial vorgesehen ist.

7. Baumaschine mit einem Trägergerät mit einem im Wesentlichen vertikalen Mast,
**dadurch gekennzeichnet,**
**dass** entlang dem Mast eine Vorrichtung (10) nach einem der Ansprüche 1 bis 7 verschiebbar gelagert ist.

8. Baumaschine nach Anspruch 7,
**dadurch gekennzeichnet,**
**dass** ein Rüttler oder eine Ramme zum Einbringen des Verdrängerrohres (12) vorgesehen ist.

9. Verfahren zum Herstellen einer Füllgutsäule aus einem Füllmaterial im Boden, bei dem
- in den Boden ein Verdrängerrohr (12) mit einer Verschlusseinrichtung (20) mit zwei Verschlussklappen (22) eingebracht wird, welche sich beim Einbringen in einer Verschlussposition befinden, und
- bei Erreichen einer Endtiefe die Verschlussklappen (22) von der Verschlussposition in eine Öffnungsposition verschwenkt werden, wobei durch eine Austrittsöffnung (14) Füllmaterial zum Bilden der Füllgutsäule in den Boden eingebracht wird,
wobei eine Vorrichtung (10) nach einem der Ansprüche 1 bis 6 oder eine Baumaschine nach Anspruch 7 oder 8 verwendet wird,
**dadurch gekennzeichnet,**
**dass** die Verschlussklappen (22) jeweils ein freies Ende (23) aufweisen, welches in der Verschlussposition radial gegenüber einem Außenumfang des Verdrängerrohres (12) vorspringt, und
**dass** durch ein nach-oben-Ziehen des Verdrängerrohres (12) die Verschlussklappen (22) von der Verschlussposition in die Öffnungsposition geschwenkt werden.

## Claims

1. Device for producing a filling material column of a filling material in the ground, having
- a displacement tube (12) which has a lower discharge opening (14) for the discharge of the filling material, and
- a closing means (20) which is arranged on the discharge opening (14) and has two closing flaps (22) that are linked to a joint cross bar (40) by being pivotable between a closed position and an open position,
- wherein the lower end of the displacement tube (12) with the closing means (20) is designed as a downward tapering displacement tip (30),
- wherein the cross bar (40) is arranged in a lower acute region of the displacement tip (30) and extends centrally and transversely in the displacement tube (12) and
- wherein in the closed position the closing flaps (22) extend upwards at an angle from the cross bar (40) in order to form the displacement tip (30),
**characterized in that** the closing flaps (22) each have a free end (23) which, in the upward-directed closed position, projects radially with respect to an outer circumference of the displacement tube (12).

2. Device according to claim 1,
**characterized in that**
the closing flaps (22) are designed as approximately semicircular plates.

3. Device according to any one of claims 1 to 2,
**characterized in that**
the closing flaps (22) each have at least one ring bearing (24), through which a cylindrical pivot axis (42) of the cross bar (40) extends.

4. Device according to claim 3,
**characterized in that**
the cross bar (40) has at least one strut (44, 46) which is axially offset with respect to the pivot axis (42).

5. Device according to any one of claims 1 to 4,
**characterized in that**
in the open position the closing flaps (22) extend downwards.

6. Device according to any one of claims 1 to 5,
**characterized in that**
on the upper end of the displacement tube (12) a filling means for the filling material is provided.

7. Construction machine having a carrier implement with a substantially vertical mast,
**characterized in that**
along the mast a device (10) according to any one of claims 1 to 7 is supported in a displaceable manner.

8. Construction machine according to claim 7,
**characterized in that**
a vibrator or a pile driver is provided for introducing the displacement tube (12).

9. Method for producing a filling material column of a filling material in the ground, in which
- a displacement tube (12) having a closing means (20) with two closing flaps (22) is introduced into the ground, the said closing flaps being located in a closed position during introduction, and
- on reaching a final depth the closing flaps (22) are pivoted from the closed position into an open position, wherein filling material is introduced through a discharge opening (14) into the ground in order to form the filling material column,
wherein a device (10) according to any one of claims 1 to 6 or a construction machine according to claim 7 or 8 is used,
**characterized in that**
the closing flaps (22) each have a free end (23) which, in the closed position, projects radially with respect to an outer circumference of the displacement tube (12), and **in that** by pulling the displacement tube (12) upwards the closing flaps (22) are pivoted from the closed position into the open position.

## Revendications

1. Dispositif de fabrication d'une colonne de remplissage en un matériau de remplissage dans le sol, comportant
- un tube de refoulement (12), lequel présente une ouverture de sortie inférieure (14) pour la sortie du matériau de remplissage, et
- un dispositif de fermeture (20), lequel est agencé au niveau de l'ouverture de sortie (14) et présente deux clapets de fermeture (22), lesquels sont articulés sur une traverse (40) commune de manière pivotante entre une position de fermeture et une position d'ouverture,
- dans lequel l'extrémité inférieure du tube de refoulement (12) est réalisée avec le dispositif de fermeture (20) en tant que pointe de refoulement (30) conique se rétrécissant vers le bas,
- dans lequel la traverse (40) est agencée dans une zone pointue inférieure de la pointe de refoulement (30) et s'étend de manière centrée et transversalement dans le tube de refoulement (12) et
- dans lequel les clapets de fermeture (22) s'étendent dans la position de fermeture pour former la pointe de refoulement (30) de la traverse (40) en biais vers le haut,
**caractérisé en ce que**
les clapets de fermeture (22) présentent respectivement une extrémité libre (23), laquelle fait saillie dans la position de fermeture dirigée vers le haut radialement opposée à une périphérie extérieure du tube de refoulement (12).

2. Dispositif selon la revendication 1,
**caractérisé en ce que**
les clapets de fermeture (22) sont réalisés en tant que plaques à peu près semi-circulaires.

3. Dispositif selon l'une quelconque des revendications 1 à 2,
**caractérisé en ce que**
les clapets de fermeture (22) présentent respectivement au moins un palier annulaire (24), par lesquels s'étend un axe de pivotement cylindrique (42) de la traverse (40).

4. Dispositif selon la revendication 3,
**caractérisé en ce que**
la traverse (40) présente au moins une entretoise (44, 46), laquelle est décalée axialement par rapport à l'axe de pivotement (42).

5. Dispositif selon l'une des revendications 1 à 4,
**caractérisé en ce que**
les clapets de fermeture (22) s'étendent dans la position d'ouverture vers le bas.

6. Dispositif selon l'une des revendications 1 à 5,
**caractérisé en ce que**
un dispositif de remplissage pour le matériau de remplissage est prévu au niveau de l'extrémité supérieure du tube de refoulement (12).

7. Engin de chantier avec un appareil de support avec un mât sensiblement vertical,
**caractérisé en ce que**
un dispositif (10) selon l'une des revendications 1 à 7 est logé de manière déplaçable le long du mât.

8. Engin de chantier selon la revendication 7,
**caractérisé en ce que**
un vibrateur ou un bélier est prévu pour l'introduction du tube de refoulement (12).

9. Procédé de fabrication d'une colonne de remplissage en un matériau de remplissage dans le sol, dans lequel
- est introduit dans le sol un tube de refoulement (12) avec un dispositif de fermeture (20) doté de deux clapets de fermeture (22), lesquels se trouvent dans une position de fermeture lors de l'introduction, et
- lorsqu'une profondeur finale est atteinte, les clapets de fermeture (22) sont pivotés de la position de fermeture à une position d'ouverture, dans lequel du matériau de remplissage est introduit dans le sol par une ouverture de sortie (14) pour former la colonne de remplissage,
dans lequel un dispositif (10) selon l'une des revendications 1 à 6 ou un engin de chantier selon la revendication 7 ou 8 est utilisé,
**caractérisé en ce que**
les clapets de fermeture (22) présentent respectivement une extrémité libre (23), laquelle fait saillie dans la position de fermeture radialement opposée à une périphérie extérieure du tube de refoulement (22), et **en ce que** les clapets de fermeture (12) sont pivotés de la position de fermeture à la position d'ouverture par un tirage vers le haut du tube de refoulement (12).
